# EUROPÄISCHE PATENTSCHRIFT

(11) **EP 1 038 096 B1**
(45) Veröffentlichungstag und Bekanntmachung des Hinweises auf die Patenterteilung: **17.03.2004**
(21) Anmeldenummer: 98965782.0
(22) Anmeldetag: 08.12.1998
(51) Int. Cl.: F01N 3/28, B01J 35/04

(54) **METALLFOLIE MIT DURCHBRECHUNGEN**
METAL FOIL WITH OPENINGS
FEUILLE METALLIQUE COMPORTANT DES TROUS

(30) Priorität: 12.12.1997 DE 19755354
(43) Veröffentlichungstag der Anmeldung: 27.09.2000
(73) Patentinhaber: Emitec Gesellschaft für Emissionstechnologie mbH, 53797 Lohmar (DE)
(72) Erfinder: MAUS, Wolfgang, D-51429 Bergisch Gladbach (DE)
(74) Vertreter: Kahlhöfer, Hermann, Dipl.-Phys.
(86) Internationale Anmeldenummer: PCT/EP1998/007954
(87) Internationale Veröffentlichungsnummer: WO 1999/031362

(56) Entgegenhaltungen:
- EP-B- 0 454 712
- WO-A-96/09892
- DE-A- 3 844 350
- DE-U- 8 909 128
- GB-A- 1 491 198

## Beschreibung

Der Gegenstand der Erfindung bezieht sich auf ein flächiges Gebilde sowie auf einen Wabenkörper.

Die EP-0 454 712 B1 beschreibt eine Metallfolie, die zumindest zwei von einer Referenzfläche beabstandete, sich wenigstens teilweise überlagernde Strukturen auf weist. Die sich überlagernden Strukturen sind in Form von Rillen oder Nuten ausgebildet. Die Strukturen weisen verschiedene Dimensionen auf. Die einen Strukturen bilden sogenannte Makrostrukturen. Die weiteren Strukturen bilden sogenannte Mikrostrukturen. Die Mikrostrukturen überlagern die Makrostrukturen. Die EP-0 454 712 B1 offenbart auch einen Wabenkörper, der eine Vielzahl von für ein Fluid in einer Strömungsrichtung durchströmbare Kanäle aufweist. Der Wabenkörper ist aus wenigstens einer Metallfolie gebildet. Die Kanäle sind durch die Strukturen der Metallfolie begrenzt.

Eine weitere Ausgestaltung einer Metallfolie, welche insbesondere zum Aufbau eines Wabenkörpers geeignet ist, ist durch die WO 96/09892 bekannt. Die Metallfolie weist sich teilweise überlagernde Strukturen auf. Auch bei dieser Metallfolie sind Makrostrukturen und Mikrostrukturen vorgesehen in die die Strukturen eingebracht sind. Die Mikrostrukturen verlaufen unter einem Winkel zu den Makrostrukturen. Aus der WO 96/09892 ist auch entnehmbar, daß sich auch die Mikrostrukturen kreuzen. Insbesondere kreuzen sich die Mikrostrukturen auf den Wellenbergen der Makrostrukturen.

Insbesondere im Bereich der sich teilweise überlappenden Strukturen, die beispielsweise durch die Kreuzungspunkte der Mikrostrukturen gebildet sind, entstehen Problemzonen, die zu einer starken. Materialbeanspruchung der Metallfolie während eines Umformvorgangs führen.

Aufgrund eines Verformungsverhaltens der Metallfolie kann im Bereich der sich überlagernden Strukturen nicht sichergestellt werden, daß der Übergang zwischen den sich überlagernden Strukturen einwandfrei hergestellt wird. Dies wirkt sich insbesondere bei Strukturen aus, die relativ groß dimensioniert sind.

Die WO 96/09892 beschreibt auch einen metallischen Wabenkörper mit einer Vielzahl von für ein Fluid in eine Strömungsrichtung durchströmbaren Kanälen aus Metallfolien, die zumindest teilweise mit mindestens einer die Kanäle bildenden Makrostruktur versehen sind, welche die Wabenform des metallischen Wabenkörpers bestimmt, wobei ein Teil der Bleche zumindest in Teilbereichen mit zusätzlichen Mikrostrukturen versehen ist, und die Mikrostrukturen im Winkel zur Strömungsrichtung verlaufen und in Abständen aufeinanderfolgen, wobei sich die Mikrostrukturen kreuzen.

Durch die DE 38 44 350 C2 ist eine Metallfolie bekannt, die Strukturen aufweist. Die Strukturen sind in Form von aus einer Ebene der Metallfolie brückenförmig herausgedrückten Stegen gebildet. Die Stege sind in längsgerichteten und parallel zueinander verlaufenden Zonen nebeneinander angeordnet. Die Stege sind aus der Ebene der Metallfolie heraus nach beiden Seiten hin vorstehend ausgebildet. Die nach beiden Seiten vorstehenden Stege werden dadurch hergestellt, daß ein zunächst ebenes metallisches Glattband durch ein Paar Präge-Schneidwalzen geführt wird, durch die das Band teilweise geschlitzt und die Stege zu beiden Seiten der Ebene des Bandes herausgedrückt werden. Bei einer solchen Metallfolie findet keine Überlagerung der Strukturen statt.

Ausgehend von der WO 96/09829 ist es Aufgabe der Erfindung, eine Metallfolie bereit zustellen, die eine verbesserte Verformbarkeit auch bei vorhandenen Strukturen aufweist und somit eine vereinfachte Weiterverarbeitung der Metallfolie gestattet.

Ein weiteres Ziel der Erfindung ist es einen Wabenkörper anzugeben, der vereinfachter herstellbar ist.

Diese Zielsetzung wird durch eine Metallfolie mit den Merkmalen des Anspruchs 1 bzw. durch einen Wabenkörper mit den Merkmalen des Anspruchs 12 erreicht. Vorteilhafte Weiterbildungen und Ausgestaltungen der Metallfolie bzw. des Wabenkörpers sind Gegenstand der jeweiligen Unteransprüche.

Die erfindungsgemäße Metallfolie, die zumindest zwei von einer Referenzfläche beabstandete, sich teilweise überlagernde, kreuzende durch einen Umformvorgang hergestellten Strukturen aufweist, zeichnet sich dadurch aus, daß wenigstens eine Durchbrechung vorgesehen ist, die in einem Bereich ausgebildet ist, in dem sich die Strukturen überlagern. In diesen den überlagerungs bereichen wird bei der Herstellung der Strukturen die Metallfolie besonders stark beansprucht, wenn die Strukturen durch einen Umformvorgang hergestellt werden. Desweiteren kann es in dem Bereich der sich überlagernden Strukturen zur Ausbildung von Falten, Verwerfungen oder desgleichen kommen. Dies wird durch die Ausbildung wenigstens einer Durchbrechung im Bereich der sich überlagernden Strukturen vermieden.

Die Ausbildung von Strukturen führt bei einer Metallfolie zu einer erhöhten Steifigkeit. Durch das Vorsehen von Durchbrechungen in den Bereichen der sich überlagernden Strukturen wird auch erreicht, daß die Metallfolie eine höhere Biegsamkeit hat. Hierdurch wird eine verbesserte Weiterverarbeitung der Metallfolie erreicht.

Die Durchbrechung ist vorzugsweise durch wenigstens einen Schlitz gebildet. Bevorzugt ist hierbei eine Ausgestaltung der Durchbrechung, bei der wenigstens zwei Schlitze vorgesehen sind, die sich unter einem Winkel treffen, insbesondere kreuzen. Hierdurch wird eine optimale Materialausnutzung erreicht.

Um zu vermeiden, daß im Bereich der Durchbrechung möglicherweise Abschnitte der Strukturen vorstehen, die als störend wirken, wird vorgeschlagen, daß die Durchbrechung durch wenigstens eine Lochung gebildet ist.

Das Einbringen der wenigstens einen Durchbrechung in die Metallfolie erfolgt vorzugsweise vor der Ausbildung der Strukturen. Hierdurch kann eine Synchronisation der Ausbildung der Durchbrechungen und der Strukturen erreicht werden, so daß die Durchbrechungen stets an einem vorgegebenen Ort der Metallfolie erzeugt werden.

Die erfindungsgemäße Ausgestaltung der Metallfolie ermöglicht auch eine Überlagerung von Strukturen, die eine ähnliche Geometrie aufweisen, insbesondere wenn diese relativ große Strukturen innerhalb der Metallfolie bilden, da durch die Durchbrechung die mögliche Problemzone vor dem Umformvorgang entfernt wird.

Nach einer weiteren vorteilhaften Ausgestaltung weist die Metallfolie wenigstens eine Durchbrechung auf, die in einem Bereich ausgebildet ist, in dem die sich überlagernden Strukturen eine gemeinsame theoretische Maximalhöhe bezogen auf die Referenzfläche haben, die größer ist als eine Maximalhöhe wenigstens einer Struktur in diesem Bereich. Der gesamte Rand der Durchbrechung liegt dabei auf einem Niveau bezogen auf die Referenzhöhe, welches kleiner ist als die theoretische Maximalhöhe. Vorzugsweise entspricht der Abstand des Randes der Durchbrechung zur Referenzfläche der Höhe der überlagerten Struktur. Durch diese Ausgestaltung der Metallfolie wird erreicht, daß im Bereich der sich überlagernden Strukturen die Höhe der sich überlagernden Strukturen kleiner ist als die theoretisch mögliche Maximalhöhe der sich überlagernden Strukturen, so daß keine Spitzen vorhanden sind.

Nach einer weiteren vorteilhaften Ausgestaltung der Metallfolie wird vorgeschlagen, daß die Metallfolie Strukturen aufweist, die im wesentlichen wellenförmig ausgebildet sind. Die wellenförmigen Strukturen können sich beispielsweise unter einem Winkel kreuzen. Obwohl die Metallfolie insgesamt eine wellenförmige Gestaltung einnehmen kann, kann diese aufgrund der Durchbrechungen innerhalb der jeweiligen Strukturflächen gewickelt werden. Die wellenförmigen Strukturen können auch unter einen Winkel aneinanderstoßen. Auch hier wird durch die Ausbildung der Durchbrechungen im Überlagerungsbereich der Strukturen eine Weiterverarbeitung der Metallfolie vereinfacht.

Durch die Ausbildung wenigstens einer Durchbrechung im Überlappungsbereich können Strukturen unterschiedlicher Querschnittsgeometrie ausgebildet werden. Bevorzugt ist hierbei die Ausgestaltung einer Struktur, die einen im wesentlichen V-förmigen Querschnitt aufweist.

Durch die Durchbrechungen ist es auch möglich, Strukturen auszubilden, die in einer Längsrichtung der Struktur betrachtet unterschiedlicher Geometrie und/oder Gestalt sein können, wobei die Durchbrechung zwischen zwei benachbarten, unterschiedlichen Strukturen ausgebildet ist.

Die Strukturen können auch so ausgebildet sein, daß diese eine Längserstreckung aufweisen, wobei die Strukturen wenigstens zwei benachbarte Längsabschnitte aufweisen, die im wesentlichen senkrecht zur Referenzfläche entgegengesetzt gerichtet sind. Hierdurch kann eine einfachere gegensinnige Wellung der Metallfolie erreicht werden.

Nach einem weiteren vorteilhaften Gedanken wird eine Metallfolie vorgeschlagen, bei der wenigstens eine Struktur eine Primärstruktur und wenigstens eine Struktur eine Sekundärstruktur bildet, wobei die Primärstruktur eine gegenüber der Sekundärstruktur größere Amplitude aufweist. Die Primärstruktur kann eine Makrostruktur sein. Die Sekundärstruktur kann eine sogenannte Mikrostruktur sein.

Bevorzugt ist eine Ausgestaltung der Metallfolie bei der sich Sekundärstrukturen auf den Primärstrukturen überlagern. Insbesondere wird vorgeschlagen, daß sich Sekundärstrukturen auf einem Wellenberg oder im Wellental der Primärstrukturen überlagern, insbesondere kreuzen.

Nach einem anderen erfinderischen Gedanken wird ein Wabenkörper mit einer Vielzahl von für ein Fluid in einer Strömungsrichtung durchströmbaren Kanälen vorgeschlagen. Der Wabenkörper ist durch wenigstens eine Metallfolie gebildet. Diese weist zumindest zwei von einer Referenzfläche beabstandete, sich wenigstens teilweise überlagernde, kreuzende flächige Strukturen auf, die die Kanäle begrenzen. Der Wabenkörper zeichnet sich dadurch aus, daß in wenigstens einem Bereich, in dem sich die Strukturen überlagern, wenigstens eine Durchbrechung vorgesehen ist. Durch die Ausbildung der Durchbrechung wird erreicht, daß der Wabenkörper leichter herstellbar ist, denn dort wo sich Strukturen wenigstens teilweise überlagern, wird durch die wenigstens eine Durchbrechung der Metallfolie eine gewisse Elastizität verliehen, die es ermöglicht, beispielsweise den Wabenkörper durch spiralförmiges Wickeln der Metallfolie auszubilden. Ein weiterer Vorzug der Ausgestaltung kann darin gesehen werden, daß die Metallfolie in den Bereichen, in denen sich die Strukturen überlagern, keiner erhöhten mechanischen Beanspruchung bei der Herstellung der Strukturen ausgesetzt ist.

Vorzugsweise ist die Durchbrechung durch wenigstens einen Schlitz gebildet: Zweckmäßigerweise werden die Durchbrechungen durch mehrere sich unter einem Winkel treffende, insbesondere sich kreuzende, Schlitze gebildet. Die Durchbrechung kann auch in Form wenigstens einer Lochung ausgebildet sein.

Nach einer weiteren vorteilhatzen Ausgestaltung des Wabenkörpers ist eine Durchbrechung vorgesehen, die in einem Bereich ausgebildet ist, in dem die sich überlagernden Strukturen eine gemeinsame theoretische Maximalhöhe bezogen auf die Referenzfläche aufweisen, die größer ist als eine Höhe wenigstens einer Struktur in diesem Bereich, wobei die Durchbrechung einen Rand aufweist, dessen Abstand zur Referenzfläche kleiner ist als die theoretische Maximalhöhe. Diese Ausgestaltung des Wabenkörpers hat den Vorteil, daß Lagen der Metallfolie besser aneinander liegen, da die durch die Überlagerung der Strukturen gebildeten Spitzen, wie sie beispielsweise durch die WO 96/09892 bekannt sind, entfallen. Weiterhin wird auch eine vereinfachte Verlötung der Metallfolien untereinander und/oder mit einem Metallrohr erreicht. Durch die Durchbrechung wird auch eine Möglichkeit eröffnet, die Metallfolien mittels geeigneter Verbindungsmittel, z.B. Stifte, zu verbinden, wobei die Verbindungsmittel sich durch die Durchbrechungen hindurch erstrecken. Dies kann auch bei einer Ausgestaltung des Wabenkörpers nach Anspruch 12 verwirklicht werden.

Vorzugsweise ist der Wabenkörper so ausgebildet, daß die Strukturen im wesentlichen wellenförmig ausgebildet sind. Insbesondere wird vorgeschlagen, daß bei einem Wabenkörper wenigstens eine der beiden Strukturen einen im wesentlichen V-förmigen Querschnitt aufweist.

Nach einer weiteren vorteilhaften Ausgestaltung der Erfindung wird vorgeschlagen, daß wenigstens eine Struktur eine Primärstruktur und wenigstens eine Struktur eine Sekundärstruktur bildet, wobei die Primärstruktur eine gegenüber der Sekundärstruktur größere Amplitude aufweist. Vorzugsweise sind die Strukturen so ausgebildet, daß sich die Sekundärstrukturen auf den Primärstrukturen überlagern. Hierzu wird insbesondere vorgeschlagen, daß die Überlagerung der Sekundärstrukturen auf den Wellenbergen der Primärstrukturen oder in Wellentälern der Primärstrukturen erfolgt.

Die Primärstruktur bildet hierbei quasi eine Makrostruktur, während die Sekundärstruktur eine Mikrostruktur bildet.

Nach einer weiteren vorteilhaften Ausgestaltung des Wabenkörpers wird vorgeschlagen, daß dieser durch abwechselnde Lagen aus glatten und strukturierten Metallfolien gebildet ist, wobei die strukturierten Metallfolien eine Primärstruktur und gegebenenfalls eine Sekundärstruktur aufweisen. Zur strömungstechnischen Verbesserung des Wabenkörpers wird desweiteren vorgeschlagen, daß der Wabenkörper durch abwechselnde Lagen glatter und strukturierter Metallfolien gebildet ist, wobei die glatten Metallfolien eine Sekundärstruktur aufweisen.

Weitere Einzelheiten und Vorteile der Erfindung werden anhand der in der Zeichnung dargestellten Ausführungsbeispiele erläutert. Es zeigen:
- Fig. 1: schematisch eine Metallfolie mit Strukturen ohne Durchbrechung,
- Fig. 2: perspektivisch und schematisch eine nicht erfindungsgemäße Metallfolie mit Strukturen und einer Durchbrechung,
- Fig. 3: die Metallfolie nach Fig. 2 in einer Draufsicht,
- Fig. 4: eine Anordnung einer Metallfolie mit Strukturen und einem glatten Blech,
- Fig. 5: eine Metallfolie mit Strukturen und einem glatten Blech,
- Fig. 6: eine Vorderansicht einer Metallfolie mit einer Struktur zwischen zwei glatten Blechen,
- Fig. 7: eine Draufsicht auf die Metallfolie mit einer Struktur nach Fig. 6.

Fig. 1 zeigt schematisch und perspektivisch eine Metallfolie 1 mit Strukturen 3, 4. Die Strukturen 3, 4 sind beabstandet zu einer Referenzfläche 2 ausgebildet. Die Referenzfläche 2 ist im wesentlichen parallel zur Metallfolie 1 im unstrukturierten Zustand ausgebildet. Die Referenzfläche 2 ist in der Fig. 1 gestrichelt dargestellt.

In dem dargestellten Ausführungsbeispiel weisen die Strukturen 3, 4 einen im wesentlichen rechteckförmigen Querschnitt auf. Andere Querschnitte sind möglich. Die Ausgestaltung des Querschnitts kann entsprechend den Anforderungen an die Metallfolie 1 ausgebildet werden.

Fig. 1 zeigt, daß die Strukturen 3, 4 sich in einem Bereich 5 überlagern. Der Bereich 5 ist gestrichelt dargestellt. Zur Vereinfachung der Herstellung der Metallfolie mit den Strukturen 3, 4 sowie zur Verbesserung der Flexibilität der Metallfolie 1 wird bei der Erfindung vorgeschlagen, daß eine nicht dargestellte Durchbrechung im Bereich 5 ausgebildet wird. Die Durchbrechung ist vorzugsweise so bemessen, daß diese wenigstens dem Bereich 5 entspricht, so daß die zwischen den Strukturen 3, 4 liegenden Kanten 7 entfernt werden, wodurch die Strukturen 3, 4 zueinander verbindungslos sind.

Fig. 2 zeigt eine nicht die Erfindung betreffende Ansführungs form einer Metallfolie 1 mit im Querschnitt im wesentlichen V-förmigen Strukturen 3, 4. Die Strukturen weisen eine Längserstreckung auf. In dem Bereich 5, in dem sich die Strukturen 3, 4 überlagern würden, ist eine Durchbrechung 6 ausgebildet, durch die Strukturen 3, 4 im wesentlichen keine gemeinsame Kante aufweisen.

Die in den Figuren 1 und 2 dargestellten Strukturen weisen einen im wesentlichen gleichen Querschnitt auf. In den Figuren 4 und 5 sind Metallfolien 8, 9 dargestellt, die Primärstrukturen 10, 11 aufweisen. Die Strukturen 10, 11 bilden eine im wesentlichen wellenförmige Metallfolie 8 bzw. 9. Die Strukturen 10, 11 begrenzen gemeinsam mit einer glatten Metallfolie 12 Kanäle 13, durch die ein Fluid in Richtung R die Kanäle 13 durchströmt.

Die Metallfolie 8 ist desweiteren mit einer Sekundärstruktur 14 versehen. Bei der Sekundärstruktur 14 handelt es sich um kreuzende streifenförmige Prägungen in der Metallfolie 8. Die Amplitude der Sekundärstrukturen 14 ist kleiner als die Amplitude der Primärstrukturen 10, 11. Wie aus der Fig. 4 ersichtlich ist, kreuzen sich die Sekundärstrukturen 14 auf Wellenbergen 15 der Primärstrukturen 10, 11. In dem Bereich der Kreuzungen der Sekundärstrukturen 14 sind Durchbrechungen 16 ausgebildet.

Fig. 5 zeigt eine Abwandlung der in der Fig. 4 dargestellten Anordnung der strukturierten Metallfolie und einer glatten Metallfolie 12. Die Metallfolie 9 unterscheidet sich von der in der Fig. 4 dargestellten Metallfolie 8 dadurch, daß die Sekundärstrukturen 14 sich nicht nur auf den Wellenbergen 15 sondern auch im Wellental 17 und auf den Flanken 18 der Primärstrukturen kreuzen. Die sich kreuzenden Sekundärstrukturen sind in einem Winkel zur Strömungsrichtung R eines Fluids F ausgebildet. In den Kreuzungsbereichen bzw. Überlagerungsbereichen der Sekundärstrukturen 14 sind jeweils Durchbrechungen 16 ausgebildet, so daß die Sekundärstrukturen 14 keine gemeinsame Verbindungskante aufweisen.

Die in den Figuren 4 und 5 dargestellten Ausführungsformen und Anordnungen der Metallfolien können ein Teil eines metallischen Wabenkörpers bilden.

In der Fig. 6 ist eine Anordnung einer strukturierten Metallfolie 21 zwischen zwei glatten Metallfolien 22, 23 dargestellt. Die strukturierte Metallfolie 21 weist eine Primärstruktur 19 und eine im wesentlichen quer zur Längserstreckung der Primärstruktur 19 verlaufende Sekundärstruktur 20 auf. Ein Teil der Primärstruktur 19 sowie der Sekundärstruktur 20 ist durch eine Ausstanzung, die eine Durchbrechung 24 bildet, entfernt worden. Gestrichelt ist in der Fig. 6 der Verlauf der Sekundärstruktur 20 vor dem Ausstanzvorgang dargestellt. Die Durchbrechung 24 ist in einem Bereich 5 ausgebildet, in dem die sich überlagernden Strukturen 19, 20 eine gemeinsame theoretische Höhe H bezogen auf eine Referenzfläche 2 aufweisen, die größer ist als eine Höhe h der Struktur 19 in dem Bereich 5. Die Durchbrechung 24 weist einen Rand 25 auf, dessen Abstand A zur Referenzfläche 2 kleiner ist als die theoretische Höhe H.

Die Metallfolie 22 liegt in dem Bereich 5 der Durchbrechung 24 auf der Wandung der Primärstruktur 19 und der Sekundärstruktur 20 auf, wodurch zwischen der glatten Metallfolie 22 und der strukturierten Metallfolie 21 ein guter Kontakt besteht, der besonders zur Ausbildung einer Lötverbindung zwischen der strukturierten Metallfolie 21 und der glatten Metallfolie 22 geeignet ist.

Auch durch die in den Figuren 4 und 5 dargestellten Ausgestaltungen der Metallfolien 8, 9 ist eine gute Verbindung mit einer auf diesen angeordneten glatten Metallfolie möglich.

### Bezugszeichenliste

- 1: Metallfolie
- 2: Ebene
- 3, 4: Struktur
- 5: Strukturfläche
- 6: Durchbrechung
- 7: Kante
- 8, 9: Metallfolie
- 10, 11: Primärstruktur
- 12: glatte Metallfolie
- 13: Kanal
- 14: Sekundärstruktur
- 15: Wellenberg
- 16: Durchbrechung
- 17: Wellental
- 18: Flanke
- 19: Primärstruktur
- 20: Sekundärstruktur
- 21: strukturierte Metallfolie
- 22, 23: glatte Metallfolie
- 24: Durchbrechung
- 25: Rand

## Patentansprüche

1. Metallfolie, die zumindest zwei von einer Referenzfläche (2) beabstandete, sich teilweise überlagernde, kreuzende und durch einen Umformvorgang hergestellten Strukturen (3, 4, 10, 11, 14, 19, 20) aufweist, **gekennzeichnet durch** wenigstens eine Durchbrechung (6, 16, 24), die in einem Bereich (5) ausgebildet ist in dem sich die Strukturen (3, 4,10, 11,14,19, 20) überlagern.

2. Metallfolie nach Anspruch 1, **dadurch gekennzeichnet, daß** die Durchbrechung (6, 16, 24) durch wenigstens einen Schlitz gebildet ist.

3. Metallfolie nach Anspruch 2, **dadurch gekennzeichnet, daß** die Durchbrechung (6, 16, 24) durch wenigstens zwei sich unter einem Winkel treffende Schlitze gebildet ist.

4. Metallfolie nach Anspruch 1, **dadurch gekennzeichnet, daß** die Durchbrechung (6, 16, 24) durch wenigstens eine Lochung gebildet ist.

5. Metallfolie nach einem der Ansprüche 1 bis 4, **dadurch gekennzeichnet, daß** sich die Strukturen (3, 4, 10, 11, 14, 19, 20) unter einem Winkel überlagern.

6. Metallfolie nach Anspruch 1, **gekennzeichnet durch** wenigstens eine Durchbrechung (6, 16, 24), die in wenigstens einem Bereich (5) ausgebildet ist, in dem die sich überlagernden flächigen Strukturen (10, 11, 14, 19, 20) eine gemeinsame theoretische Maximalhöhe (H) bezogen auf die Referenzfläche (2) aufweisen, die größer ist als eine Höhe (h) wenigstens einer Struktur (10, 11, 14, 19, 20) in diesem Bereich (5), wobei die Durchbrechung (6, 16, 24) einen Rand (25) aufweist, dessen Abstand (A) zur Referenzfläche (2) überall kleiner ist als die theoretische Maximalhöhe (H).

7. Metallfolie nach einem der Ansprüche 1 bis 6, **dadurch gekennzeichnet, daß** die Strukturen (3, 4, 10, 11, 14, 19, 20) im wesentlichen wellenförmig ausgebildet sind.

8. Metallfolie nach Anspruch 7, **dadurch gekennzeichnet, daß** wenigstens eine der beiden Strukturen (3, 4) einen im wesentlichen V-förmigen Querschnitt aufweist.

9. Metallfolie nach einem der Ansprüche 1 bis 8, **dadurch gekennzeichnet, daß** wenigstens eine Struktur eine Primärstruktur (10, 11, 19) und wenigstens eine Struktur eine Sekundärstruktur (14, 20) sind, wobei die Primärstruktur (10, 11, 19) eine gegenüber der Sekundärstruktur (14, 20) größere Amplitude aufweist.

10. Metallfolie nach Anspruch 9, **dadurch gekennzeichnet, daß** sich Sekundärstrukturen (14) auf wenigstens einem Wellenberg (15) der Primärstruktur (10, 11) überlagern.

11. Metallfolie nach Anspruch 10, **dadurch gekennzeichnet, daß** sich Sekundärstrukturen (14) in wenigstens einem Wellental (17) der Primärstruktur (10, 11) überlagern.

12. Wabenkörper mit einer Vielzahl von für ein Fluid in einer Strömungsrichtung durchströmbaren Kanälen (13), die durch wenigstens eine Metallfolie (8, 9, 12, 22, 23), die zumindest zwei von einer Referenzfläche (2) beabstandete, sich wenigstens teilweise überlagernde, kreuzende flächige Strukturen (3, 4, 10, 11, 14, 19, 20) aufweist, begrenzt sind, **gekennzeichnet durch** wenigstens eine Durchbrechung (6, 16, 24), die in wenigstens einem Bereich (5) ausgebildet ist, in dem sich die Strukturen (3, 4, 10, 11, 14, 19, 20) überlagern.

13. Wabenkörper nach Anspruch 12, **dadurch gekennzeichnet, daß** die Durchbrechung (6,16,24) durch wenigstens einen Schlitz gebildet ist

14. Wabenkörper nach Anspruch 13, **dadurch gekennzeichnet, daß** die Durchbrechung (6, 16, 24) durch wenigstens zwei sich unter einem Winkel treffende Schlitze gebildet ist.

15. Wabenkörper nach Anspruch 14, **dadurch gekennzeichnet, daß** die Durchbrechung (6, 16, 24) durch wenigstens eine Lochung gebildet ist.

16. Wabenkörper nach einem der Ansprüche 12 bis 15, **dadurch gekennzeichnet, daß** sich die Strukturen (3, 4, 10, 11, 14, 19, 20) unter einem Winkel überlagern.

17. Wabenkörper nach Anspruch 12, **gekennzeichnet durch** wenigstens eine Durchbrechung (16, 24), die in wenigstens einem Bereich (5) ausgebildet ist, in dem die sich überlagernden Strukturen 11, 14, 19, 20) eine gemeinsame theoretische Maximalhöhe (H) bezogen auf die Referenzfläche (2) aufweisen, die größer ist als eine Höhe (h) wenigstens einer Struktur (10, 11, 14, 19, 20) in diesem Bereich (5), wobei die Durchbrechung (24) einen Rand (25) aufweist, dessen Abstand (A) zur Referenzfläche (2) überall kleiner als die theoretische Maximalhöhe (H) ist.

18. Wabenkörper nach einem der Ansprüche 12 bis 17, **dadurch gekennzeichnet, daß** die Strukturen (3, 4, 10, 11, 14, 19, 20) im wesentlichen wellenförmig ausgebildet sind.

19. Wabenkörper nach Anspruch 18, **dadurch gekennzeichnet, daß** wenigstens eine der beiden Strukturen (3, 4) einen im wesentlichen V-förmigen Querschnitt aufweist.

20. Wabenkörper nach einem der Ansprüche 12 bis 19, **dadurch gekennzeichnet, daß** wenigstens eine Struktur eine Primärstruktur (10, 11, 19) und wenigstens eine Struktur eine Sekundärstruktur (14, 20) sind, wobei die Primärstruktur (10,11,19) eine gegenüber der Sekundärstruktur (14, 20) größere Amplitude aufweist.

21. Wabenkörper nach Anspruch 20, **dadurch gekennzeichnet, daß** sich Sekundärstrukturen (14, 20) auf den Primärstrukturen (10, 11, 19) überlagern.

22. Wabenkörper nach Anspruch 21, **dadurch gekennzeichnet, daß** sich Sekundärstrukturen (14, 20) auf wenigstens einem Wellenberg (15) der Primärstruktur (10, 11) überlagern.

23. Wabenkörper nach Anspruch 21 oder 22, **dadurch gekennzeichnet, daß** sich Sekundärstrukturen (14, 20) in wenigstens einem Wellental (17) der Primärstruktur (10, 11) überlagern.

24. Wabenkörper nach einem der Ansprüche 12 bis 23 **gekennzeichnet durch** abwechselnde Lagen aus glatten (12, 22, 23) und strukturierten Metallfolien (8, 9, 21), wobei die strukturierten Metallfolien (8, 9, 21) eine Primärstruktur (10,11) und eine Sekundärstruktur (14) aufweisen.

25. Wabenkörper nach einem der Ansprüche 12 bis 24 **gekennzeichnet durch** abwechselnde Lagen aus glatten (12, 22, 23) und strukturierten Metallfolien (8, 9, 21), wobei die glatten Metallfolien (12, 22, 23) eine Primärstruktur aufweisen.

## Claims

1. Metal foil having at least two structures (3, 4, 10, 11, 14, 19, 20) being produced by plastic forming, which are spaced from a reference surface (2) and which are in partially superposed relationship, **characterized by** at least one through opening (6, 16, 24) formed in a region (5) in which the structures (3, 4, 10, 11, 14, 19, 20) are in a mutually superposed relationship.

2. Metal foil according to claim 1, **characterized in that** the through opening (6, 16, 24) is formed by at least one slot.

3. Metal foil according to claim 2, **characterized in that** the through opening (6, 16, 24) is formed by at least two slots which meet at an angle.

4. Metal foil according to claim 1, **characterized in that** the through opening (6, 16, 24) is formed by at least one perforation.

5. Metal foil according to one of claims 1 to 4, **characterized in that** the structures (3, 4, 10, 11, 14, 19, 20) are in a mutually superposed relationship at an angle.

6. Metal foil according to claim 1, **characterized in that** at least one through opening (6, 16, 24) which is formed in at least one region (5) in which the mutually superposed area-like structures (10, 11, 14, 19, 20) have a common theoretical maximum height (H) with respect to the reference surface (2), that is greater than a height (h) of at least one structure (10, 11, 14, 19, 20) in said region (5), wherein the through opening (6, 16, 24) has an edge (25) whose spacing (A) relative to the reference surface (2) is everywhere smaller than the theoretical maximum height (H).

7. Metal foil according to one of claims 1 to 6, **characterized in that** the structures (3, 4, 10, 11, 14, 19, 20) are of a substantially wave-shaped configuration.

8. Metal foil according to claim 7, **characterized in that** at least one of the two structures (3, 4) is of a substantially V-shaped cross-section.

9. Metal foil according to one of claims 1 to 8, **characterized in that** at least one structure is a primary structure (10, 11, 19) and at least one structure is a secondary structure (14, 20), wherein the primary structure (10, 11, 19) is of a larger amplitude than the secondary structure (14, 20).

10. Metal foil according to claim 9, **characterized in that** secondary structures (14) are in superposed relationship on at least one wave crest (15) of the primary structure (10, 11).

11. Metal foil according to claim 10, **characterized in that** secondary structures (14) are in superposed relationship in at least one wave trough (17) of the primary structure (10, 11).

12. A honeycomb body having a plurality of passages (13) through which a fluid can flow in a flow direction and which are delimited by at least one metal foil (8, 9, 12, 22, 23) having at least two area-like structures (3, 4, 10, 11, 14, 19, 20) which are spaced from a reference surface (2) and which are disposed in at least partially mutually superposed and crossing relationship, **characterized by** at least one through opening (6, 16, 24) formed in at least one region (5) in which the structures (3, 4 10, 11, 14, 19, 20) are superposed.

13. Honeycomb body according to claim 12, **characterized in that** the through opening (6, 16, 24) is formed by at least one slot.

14. Honeycomb body according to claim 13, **characterized in that** the through opening (6, 16, 24) is formed by at least two slots which meet at an angle.

15. Honeycomb body according to claim 14, **characterized in that** the through opening (6, 16, 24) is formed by at least one perforation.

16. Honeycomb body according to claim 12 to 15, **characterized in that** the structures (3, 4, 10, 11, 14, 19, 20) are in superposed relationship at an angle.

17. Honeycomb body according to claim 12, **characterized by** at least one through opening (16, 24) which is formed in at least one region (5) in which the mutually superposed structures (10, 11, 14, 19, 20) have a common theoretical maximum height (H) with respect to the reference surface (2), that is greater than a height (h) of at least one structure (10, 11, 14, 19, 20) in said region (5), wherein the through opening (24) has an edge (25) whose spacing (A) relative to the reference surface (2) is everywhere smaller than the theoretical maximum height (H).

18. Honeycomb body according to one of claims 12 to 17, **characterized in that** the structures (3, 4, 10, 11, 14, 19, 20) are of a substantially wave-shaped configuration.

19. Honeycomb body according to claim 18, **characterized in that** at least one of the two structures (3, 4) is of a substantially V-shaped cross-section.

20. Honeycomb body according to one of claims 12 to 19, **characterized in that** at least one structure is a primary structure (10, 11, 19) and at least one structure is a secondary structure (14, 20), wherein the primary structure (10, 11, 19) is of a larger amplitude than the secondary structure (14, 20).

21. Honeycomb body according to claim 20, **characterized in that** secondary structures (14, 20) are in superposed relationship on the primary structures (10, 11, 19).

22. Honeycomb body according to claim 21, **characterized in that** secondary structures (14, 20) are disposed in superposed relationship on at least one wave crest (15) of the primary structure (10, 11).

23. Honeycomb body according to claim 21 or claim 22, **characterized in that** secondary structures (14, 20) are in superposed relationship in at least one wave trough (17) of the primary structure (10, 11).

24. Honeycomb body according to one of claims 12 to 23, **characterized by** alternating layers of smooth (12, 22, 23) and structured metal foils (8, 9 21), wherein the structured metal foils have a primary structure (10, 11) and a secondary structure (14).

25. Honeycomb body according to one of claims 12 to 24, **characterized by** alternating layers of smooth (12, 22, 23) and structured metal foils (8, 9 21), wherein the smooth metal foils (12, 22 23) have a primary structure.

## Revendications

1. Feuille métallique qui présente au moins deux structures (3, 4, 10, 11, 14, 19, 20), à distance d'une aire de référence (2) et se superposant partiellement, se croisant et fabriquées par une opération de déformation, **caractérisée par** au moins un percement (6, 16, 24) qui est réalisé dans une zone (5), dans laquelle les structures (3, 4, 10, 11, 14, 19, 20) se superposent.

2. Feuille métallique selon la revendication 1, **caractérisée en ce que** le percement (6, 16, 24) est formé par au moins une fente.

3. Feuille métallique selon la revendication 2, **caractérisée en ce que** le percement (6, 16, 24) est formé par au moins deux fentes se rencontrant en faisant un angle.

4. Feuille métallique selon la revendication 1, **caractérisée en ce que** le percement (6, 16, 24) est formé par au moins une perforation.

5. Feuille métallique selon l'une des revendications 1 à 4, **caractérisée en ce que** les structures (3, 4, 10, 11, 14, 19, 20) se superposent en faisant un angle.

6. Feuille métallique selon la revendication 1, **caractérisée par** au moins un percement (6, 16, 24) qui est réalisé dans au moins une zone (5), dans laquelle les structures en nappe et se superposant (10, 11, 14, 19, 20) ont par rapport à l'aire de référence (2) une hauteur maximale commune théorique (H) qui est plus élevée qu'une hauteur (h) d'au moins une structure (10, 11, 14, 19, 20) dans cette zone (5), le percement (6, 16, 24) ayant un bord (25) dont la distance (A) jusqu'à l'aire de référence (2) est partout plus courte que la hauteur maximale théorique (H).

7. Feuille métallique selon l'une des revendications 1 á 6, **caractérisée en ce que** les structures (3, 4, 10, 11, 14, 19, 20) sont réalisées sensiblement en forme d'ondulations.

8. Feuille métallique selon la revendication 7, **caractérisée en ce qu'**au moins une des deux structures (3, 4) a une section transversale sensiblement en forme de V.

9. Feuille métallique selon l'une des revendications 1 à 8, **caractérisée en ce qu'**au moins une structure est une structure primaire (10, 11, 19) et au moins une structure une structure secondaire (14, 20), la structure primaire (10, 11, 19) présentant une amplitude plus grande par rapport à la structure secondaire (14, 20).

10. Feuille métallique selon la revendication 9, **caractérisée en ce que** des structures secondaires (14) se superposent sur au moins une crête d'onde (15) de la structure primaire (10, 11).

11. Feuille métallique selon la revendication 10 ou 11, **caractérisée en ce que** des structures secondaires (14) se superposent dans au moins un creux d'onde (17) de la structure primaire (10, 11).

12. Corps en nids d'abeilles comprenant une multiplicité de canaux (13), dans lesquels un fluide peut s'écouler dans un sens d'écoulement, qui sont limités par au moins une feuille métallique (8, 9, 12, 22, 23) qui présente au moins deux structures (3, 4, 10, 11, 14, 19, 20) en nappe à distance d'une aire de référence (2) et se superposant au moins partiellement et se croisant, **caractérisé par** au moins un percement (6, 16, 24) qui est réalisé dans au moins une zone (5), dans laquelle les structures (3, 4, 10, 11, 14, 19, 20) se superposent.

13. Corps en nids d'abeilles selon la revendication 12, **caractérisé en ce que** le percement (6, 16, 24) est formé par au moins une fente.

14. Corps en nids d'abeilles selon la revendication 13, **caractérisé en ce que** le percement (6, 16, 24) est formé par au moins deux fentes se rencontrant en faisant un angle.

15. Corps en nids d'abeilles selon la revendication 14, **caractérisé en ce que** le percement (6, 16, 24) est formé par au moins une perforation.

16. Corps en nids d'abeilles selon l'une des revendications 12 à 15, **caractérisé en ce que** les structures (3, 4, 10, 11, 14, 19, 20) se superposent en faisant un angle.

17. Corps en nids d'abeilles selon la revendication 12, **caractérisé par** au moins un percement (16, 24) qui est réalisé dans au moins une zone (5), dans laquelle les structures se superposant (10, 11, 14, 19, 20) présentent par rapport à l'aire de référence (2) une hauteur maximale commune théorique (H) qui est plus élevée qu'une hauteur (h) d'au moins une structure (10, 11, 14, 19, 20) dans cette zone (5), le percement (24) présentant un bord (25) dont la distance (A) jusqu'à l'aire de référence (2) est partout plus courte que la hauteur maximale théorique (H).

18. Corps en nids d'abeilles selon l'une des revendications 12 à 17, **caractérisé en ce que** les structures (3, 4, 10, 11, 14, 19, 20) sont réalisées sensiblement en forme d'ondulations.

19. Corps en nids d'abeilles selon la revendication 18, **caractérisé en ce qu'**au moins une des deux structures (3, 4) a une section transversale sensiblement en forme de V.

20. Corps en nids d'abeilles selon l'une des revendications 12 à 19, **caractérisé en ce qu'**au moins une structure est une structure primaire (10, 11, 19) et au moins une structure une structure secondaire (14, 20), la structure primaire (10, 11, 19) présentant une amplitude plus grande par rapport à la structure secondaire (14, 20).

21. Corps en nids d'abeilles selon la revendication 20, **caractérisé en ce que** des structures secondaires (14, 20) se superposent sur les structures primaires (10, 11, 19).

22. Corps en nids d'abeilles selon la revendication 21, **caractérisé en ce que** des structures secondaires (14, 20) se superposent sur au moins une crête d'onde (15) de la structure primaire (10, 11).

23. Corps en nids d'abeilles selon la revendication 21 ou 22, **caractérisé en ce que** des structures secondaires (14, 20) se superposent dans au moins un creux d'onde (17) de la structure primaire (10, 11).

24. Corps en nids d'abeilles selon l'une des revendications 12 à 23, **caractérisé par** des couches alternantes de feuilles métalliques lisses (12, 22, 23) et de feuilles métalliques structurées (8, 9, 21), les feuilles métalliques structurées (8, 9, 21) présentant une structure primaire (10, 11) et une structure secondaire (14).

25. Corps en nids d'abeilles selon l'une des revendications 12 à 24, **caractérisé par** des couches alternantes de feuilles métalliques lisses (12, 22, 23) et de feuilles métalliques structurées (8, 9, 21), les feuilles métalliques lisses (12, 22, 23) présentant une structure primaire.
